# EUROPÄISCHE PATENTANMELDUNG

(11) **EP 1 714 581 A1**
(43) Veröffentlichungstag der Anmeldung: **25.10.2006**
(21) Anmeldenummer: 05008842.6
(22) Anmeldetag: 22.04.2005
(51) Int. Cl.: A47B 73/00

(54) **Lagerungselement für Flaschen, insbesondere Weinflaschen**

(71) Anmelder: Storopack Hans Reichenecker GmbH, 72555 Metzingen (DE)
(72) Erfinder: Cardoner, Jordi, 08100 Mollet del Vallès (ES)
(74) Vertreter: Dreiss, Uwe

(57) **Zusammenfassung**

Beschrieben wird ein Lagerungselement für Flaschen, insbesondere Weinflaschen, insbesondere aus expandierbarem Polypropylen, das zickzackförmig ausgebildet ist. Es weist und untere Auflageflächen (11, 12, 13, 14) und obere Auflageflächen (21, 22, 23, 24) auf, deren Abstände voneinander gleich sind derart, dass die unteren Auflageflächen (11, 12, 13, 14) eines Lagerelementes (1) auf die oberen Auflageflächen (21, 22, 23) eines unteren Lagerungselementes (1), das in seiner Lage gegenüber dem oberen um 180° verdreht ist, aufsetzbar sind. Die von einer unteren Auflagefläche (11, 12, 13, 14) nach oben auseinander laufenden Seitenflächen (15, 16) bilden nebeneinander liegende Einlegemulden (30) für die Flaschen (40).

## Beschreibung

Die Erfindung betrifft ein Lagerelement für Flaschen, insbesondere Weinflaschen.

Der Ausbildung eines solchen Lagerungselementes gemäß der Erfindung liegt die Aufgabe zugrunde, es als Modul zum Aufbau verschieden großer Regale und/oder zusammengesetzter Einheiten verwenden und an die spezifische Erfordernisse bestimmter vielfältiger Verwendungen anpassen zu können. Ein solches Element soll ferner möglichst einfach, kostengünstig und umweltfreundlich sein.

Diese Aufgabe wird durch ein Lagerungselement gelöst, das die in Anspruch 1 angegebenen Merkmale aufweist. Vorteilhafte Weiterbildungen sind in den Unteransprüchen definiert.

Ein Ausführungsbeispiel der Erfindung wird im Folgenden unter Bezugnahme auf die beigefügten Zeichnungen beschriebe. Es stellen dar:
- Figur 1: ein Ausführungsbeispiel;
- Figur 2: eine aus vier Lagerungselementen zusammengestelltes Regal.

Das in Figur 1 gezeigte Lagerungselement 1 ist im Querschnitt zickzackförmig ausgebildet. Auf der Unterseite weist jedes Lagerungselement 1 untere Auflageflächen 11, 12, 13, 14 auf; auf der Oberseite sind mehrere obere Auflageflächen 21, 22, 23 vorgesehen. Diese Flächenstücke werden durch eine ebene zum stabilen Aufstellen geeignete rechteckige Fläche zum Beispiel mit den Massen 25 cm x 2 cm gebildet. Die Flächenstücke haben jeweils gleichen Abstand von den benachbarten Flächenstücken, so dass die Flächenstücke derart aufeinander passen, dass man, wie aus Figur 2 ersichtlich, ein Lagerungselement 1, wenn man es um 180° dreht, auf ein anderes solches aufsetzen kann. Die Bezeichnungen "obere" und "untere" Auflagefläche beziehen sich also in Figur 2 auf die spezielle Lage des Lagerungselementes 1. Mit den "unteren" Auflageflächen kann das Lagerelement auf einer horizontalen Fläche oder auf den "oberen" Auflageflächen eines darunter angeordneten Lagerungselementes bzw. umgekehrt aufgestellt werden.

Die Zickzackform des Querschnittes und damit - von vorne betrachtet - des Profils eines solchen Lagerungselements bringt es mit sich, dass von der unteren Auflagefläche 12 zwei ebene Seitenflächen 15 und 16 nach oben auseinander laufend ausgehen, bis sie sich an den oberen Auflageflächen 21 bzw. 22 mit einer anderen Seitenfläche, die von einer benachbarten unteren Auflageflächen 11 oder 13 ausgeht, vereinigen und jeweils mit diesen eine obere Auflagefläche 21 bzw. 22 bilden.

Zwischen den beiden Seitenflächen 15 und 16 entsteht eine Einlegemulde 30. In diese kann, wie aus Figur 2 ersichtlich, jeweils eine Flasche 40 eingelegt werden. Sie liegt im Prinzip linienförmig an den Seitenflächen an beziehungsweise auf diesen auf. Die Einlegemulden 30 bilden mit denselben Flächen des umgekehrt aufgesetzten oberen Lagerungselements 1 im Querschnitt rautenförmige Einschubfächer 50 für die Flaschen 40.

Die Einlegemulden 30 sind, wie aus Figur 1 und Figur 2 ersichtlich, an ihrer Unterseite, d. h. an der Stelle, an der die Seitenflächen zusammenlaufen, mit Verstärkungsstegen 55 versehen, deren Flächen gerundet sind. Die Rundung ist an Standardmaße von Weinflaschen vorzugsweise so abgestimmt, dass damit eine eingelegte Weinflasche gleichzeitig auf der gerundeten Oberfläche 55' eines Verstärkungssteges 55 aufliegt und an den zugeordneten Seitenflächen 15 und 16 anliegt.

Vorzugsweise werden derartige Lagerungselemente aus expandierbarem Polypropylen hergestellt. Dabei handelt es sich um einen aus raffinierten Ölen hergestellten Kunststoff, der in Form sogenannter Pellets in entsprechende Aluminiumformen eingebracht und in diesen durch Heißdampf aufgeschäumt wird. Die Pellets verschmelzen dann zu dem Endprodukt.

Expandierbares Polypropylen ist recycelfähig, so dass eine Umweltbelastung durch solche Teile vermieden werden kann. Das Material ist außerdem stabil, stoßdämpfend und hat hervorragende wärmeisolierende Eigenschaften, so dass es auch Temperaturschwankungen der Umgebung ausgleicht. Es ist unempfindlich gegen Wasser oder chemische Produkte, so dass es auch in feuchter Umgebung dauerhaft haltbar ist. Das niedrige Gewicht erleichtert die Handhabung.

Die gezeigten im Querschnitt zickzackförmigen Elemente können zum Transport übereinander ineinander gelegt werden, so dass eine optimale Ausnützung des zum Transport zur Verfügung stehenden Raumes möglich wird.

Die gezeigten Lagerungselemente 1 sind Module, aus denen in beliebiger Größe nach dem in Figur 2 dargestellten Prinzip zur Lagerung von Flaschen geeignete Regale zusammengebaut beziehungsweise -gestellt werden können. Die Verstärkungsstege weisen eine doppelte Funktionalität auf. Sie dienen nicht nur zur Auflage der Flaschen und verbessern die Stabilität der Elemente.

## Patentansprüche

1. Lagerungselement für Flaschen, insbesondere Weinflaschen, das zickzackförmig ausgebildet ist und untere Auflageflächen (11, 12, 13, 14) und obere Auflageflächen (21, 22, 23, 24) aufweist, deren Abstände voneinander gleich sind derart, dass die unteren Auflageflächen (11, 12, 13, 14) eines Lagerelementes (1) auf die oberen Auflageflächen (21, 22, 23) eines unteren Lagerungselementes (1), das in seiner Lage gegenüber dem oberen um 180° verdreht ist, aufsetzbar sind, und bei dem die von einer unteren Auflagefläche (11, 12, 13, 14) nach oben auseinander laufenden Seitenflächen (15, 16) nebeneinander liegende Einlegemulden (30) bilden, die mit den von oben nach unten zusammenlaufenden Seitenflächen eines darüber angeordneten Lagerungselementes Einschubfächer (50) für die Flaschen (40) bilden.

2. Lagerungselement nach Anspruch 1, **dadurch gekennzeichnet, dass** es aus expandiertem Polypropylen besteht.

3. Lagerungselemente nach Anspruch 1 oder 2, **dadurch gekennzeichnet, dass** die Einlegemulden (30) an der Stelle des Zusammenlaufens der Seitenflächen (15, 16) zu einer Auflagefläche mit eine runde Auflagefläche (55') aufweisenden Querstegen (55) versehen sind.
